# FASCICULE DE BREVET EUROPEEN

(11) **EP 2 517 299 B1**
(45) Date de publication et mention de la délivrance du brevet: **07.11.2018**
(21) Numéro de dépôt: 10793260.0
(22) Date de dépôt: 17.12.2010
(51) Int. Cl.: H01P 1/207, H01P 1/201

(54) **FILTRE MICRO-ONDE PASSE BANDE ACCORDABLE EN FREQUENCE**
FREQUENZ-VERSTELLBARER MIKROWELLENBANDPASSFILTER
FREQUENCY-TUNABLE MICROWAVE BANDPASS FILTER

(30) Priorité: 22.12.2009 FR 0906258
(43) Date de publication de la demande: 31.10.2012
(73) Titulaire: Thales, 92400 Courbevoie (FR)
(72) Inventeur: MEURICHE, Bernard, F-92700 Colombes (FR)
(74) Mandataire: Dudouit, Isabelle
(86) Numéro de dépôt international: PCT/EP2010/070145
(87) Numéro de publication internationale: WO 2011/076698

(56) Documents cités:
- GB-A- 608 254
- JP-A- 2005 102 046
- US-A- 2 697 209
- US-A- 4 301 430
- US-A- 4 761 625
- US-A- 5 808 528
- SICHAK W ET AL: "Tunable Waveguide Filters", PROCEEDINGS OF THE IRE, IEEE, PISCATAWAY, NJ, US LNKD- DOI:10.1109/JRPROC.1951.273747, vol. 39, no. 9, 1 septembre 1951 (1951-09-01), pages 1055-1059, XP011153423, ISSN: 0096-8390

## Description

L'invention concerne notamment un filtre micro-onde passe bande accordable en fréquence réalisé par la technique des guides d'ondes.

Les transmissions en hyperfréquence nécessitent l'utilisation de filtres en émission et en réception pour sélectionner la bande de fréquence dans laquelle le signal est transmis. En hyperfréquences, il est possible d'utiliser des filtres en guide qui permettent d'obtenir des faibles pertes et une grande sélectivité.

Dans certaines applications, il est intéressant de pouvoir accorder le filtre à l'intérieur d'une bande de fréquence afin de pouvoir configurer le matériel ou le dispositif à tout moment et jusqu'en exploitation en fonction de la fréquence du signal à transmettre.

Il existe plusieurs façons de réaliser les filtres en guide. Certaines utilisent des cloisons transverses formant des iris de type inductif ou capacitif, d'autres des cloisons longitudinales (septum). Les filtres les plus étroits peuvent avoir une largeur de bande relative d'une fraction de pourcent de la fréquence centrale.

Le brevet US 5 808 528 [4] décrit un filtre passe bande qui comporte un guide d'onde ayant plusieurs parois conductrices et une paroi mobile définissant la « grande » dimension "a" du guide d'onde. Dans ce brevet, on utilise les discontinuités créées par un septum T avec obstacles selfiques au voisinage de l'axe de symétrie du guide pour définir les cavités et les couplages du filtre (figure 1a).

Le schéma équivalent d'une cavité de guide est représenté à la figure 1b conformément à l'art antérieur [2] page 697 dans lequel L est un tronçon de ligne d'admittance Yo et jB une admittance en bout de ligne.

Les dispositifs selon l'art antérieur comprennent des cavités à admittances inductives en bout (réalisés au moyen d'iris ou de septum), pour lesquels les valeurs des admittances selfiques équivalentes (jB) aux extrémités des cavités : $B / Yo ∼ - \left({λ}_{g}\right) / {a*cot}^{2} \left(πd ′ / \left(2 a\right)\right)$ (où "a" et "d' " sont définis sur la figure 1c)
dépendent directement de la dimension du grand côté du guide « a » et varient considérablement quand « a » varie lorsque le petit côté « b » du guide est déplacé parallèlement à lui-même pour régler "a". La figure 1c représente un exemple d'iris selfique selon l'art antérieur.

Le document de Sichak intitulé « Tunable Waveguide Filters », Proceedings of the IRE, IEEE, PISCATAWAY, NJ, US LNKD-DOI :10.1109/JRPROC.1951.273747.vol.39,n°9, 1, septembre 1951, pages 1055-1059, XP011153423, décrit un dispositif dans lequel les capacités sont couplées par des transformateurs demi onde ou quart d'onde qui ne comportent pas d'iris capacitifs.

Le document US 2 967 209 divulgue un dispositif comportant des cavités à iris capacitifs, un couplage au moyen de transformateurs demi onde ou quart d'onde, qui utilise, pour faire varier la fréquence le déplacement d'une bande diélectrique à travers le grand côté du guide.

Le document GB 608 254 divulgue un résonateur à iris résonnant qui ne comporte pas de cavités résonnantes.

Le document US 5 808 528 décrit un dispositif à cavités à iris inductifs par septum dont la largeur de bande passante varie avec la fréquence centrale.

L'objet de la présente invention concerne un filtre micro-ondes passe bande accordable en fréquence comportant en combinaison au moins les éléments suivants :
un guide d'onde de section rectangulaire comprenant une première partie conductrice fixe I et une deuxième partie conductrice mobile II,
ladite première partie fixe I comprenant trois cloisons conductrices longitudinales formant trois côtés du guide d'onde G, la section du guide ayant un grand côté « a » défini par la position de la partie conductrice mobile II lorsqu'elle est insérée dans la partie I et un petit côté « b »,
ladite première partie I comprenant plusieurs premières cloisons conductrices avec un ou plusieurs obstacles conducteurs associés aux ouvertures complémentaires dans la section du guide d'onde formant des iris de type capacitif, lesdites premières cloisons étant montées transversalement à la propagation de l'onde dans le guide et définissant plusieurs cavités Ki dans le sens longitudinal du guide et solidaires de la première partie I, et plusieurs secondes cloisons conductrices avec une ou plusieurs ouvertures i définissant des iris de type capacitif et qui forment, en association avec deux longueurs de guide adjacentes à une seconde cloison conductrice, des inverseurs d'immitance Ji, lesdites premières cloisons formant une succession de cavités Ki résonnantes couplées par des inverseurs d'immitance Ji,

Ladite partie conductrice mobile II comprenant une paroi, parallèle au petit côté « b » du guide, formant la quatrième face du guide d'onde G, ladite paroi définissant la valeur de dimension « a » du grand côté du guide et ainsi la fréquence centrale du filtre, la deuxième partie II comprenant plusieurs fentes recevant les cloisons de la partie I qui forment les iris de type capacitif, les cavités Ki étant ainsi formées lorsque la partie I et la partie Il sont emboîtées,
des moyens permettant d'assurer le contact électrique entre la première partie conductrice fixe I et la deuxième partie conductrice mobile II.

Les iris de type capacitif utilisés pour former les cavités Ki ont, par exemple, une ouverture "d(x)" variable en fonction de l'abscisse x selon le côté "a" qui permet de maintenir la bande passante du filtre constante quand "a" varie. Dans une réalisation possible, l'ouverture "d(x)" variable en fonction de l'abscisse x le long du grand côté "a" peut être une fonction linéaire pour donner à cette ouverture une forme de trapèze.

Dans une réalisation possible, le filtre comporte pour assurer la continuité électrique le long du petit côté « b » mobile du guide un contact glissant métallique à ressort en alliage de cuivre.

On peut aussi assurer la continuité électrique le long du petit côté « b » mobile du guide au moyen d'un contact glissant à joints conducteurs en élastomère chargé.

Le filtre peut comporter pour assurer la continuité électrique le long du petit côté « b » mobile du guide un piège ramenant un court circuit aux points de contact glissants "C" pour une longueur d'onde guidée choisie.

Le filtre peut comporter des moyens de déplacement des cloisons des iris capacitifs des cavités parallèlement au petit côté « b » du guide d'onde pour faire varier l'ouverture « d » de façon identique aux bouts de chaque cavité et changer ainsi simultanément la valeur du coefficient de surtension Q pour toutes les cavités Ki.

Le filtre peut aussi comporter des moyens adaptés à faire varier l'ouverture « d » des iris capacitifs des cavités quand le côté réglable étroit « b » du guide se déplace avec le côté mobile II lesdits moyens étants constitués d'une commande séparée motorisée ou non, et commune à toutes les cavités.

Le filtre peut aussi comporter des moyens adaptés à faire varier l'ouverture « d » des iris capacitifs des cavités quand le côté réglable étroit « b » du guide se déplace avec le côté mobile II, lesdits moyens étant un dispositif en poussoir compensé dans le sens inverse adapté à pousser les iris des cavités vers le haut parallèlement au petit côté « b » du guide pour augmenter la valeur de « d » quand on diminue la valeur « a » du grand côté.

La cloison mobile associée au côté conducteur mobile II du guide est déplacée mécaniquement parallèlement à elle-même par un ou plusieurs moteurs rotatifs ou linéaires ou piezo électriques.

D'autres caractéristiques et avantages du dispositif selon l'invention apparaîtront mieux à la lecture de la description qui suit d'un exemple de réalisation donné à titre illustratif et nullement limitatif annexé des figures qui représentent :
- La figure 1a un exemple de cavité utilisant un septum à obstacles inductifs selon l'art antérieur, la figure 1b le schéma équivalent d'une cavité en guide d'onde selon l'art antérieur, la figure 1c un exemple d'iris inductif utilisé selon l'art antérieur pour limiter une telle cavité,
- La figure 2, un filtre passe bande en guide d'ondes à section rectangulaire composé de deux parties conductrices I et II,
- La figure 3, la manière dont sont emboîtées les deux parties I et II de la figure 2 pour former le filtre en guide d'ondes,
- La figure 4, une vue en coupe d'une section transverse du guide d'onde,
- La figure 5, une vue en coupe d'une section longitudinale du filtre en guide composé d'une succession de cavités résonnantes et d'inverseurs d'immitance,
- La figure 6a plusieurs exemples de réalisation d'iris capacitifs,
- La figure 6b, un exemple d'iris ayant une ouverture en forme de trapèze permettant de maintenir la bande passante du filtre pratiquement constante quand la fréquence centrale du filtre varie avec "a",
- Les figures 7a, 7b et 7c, plusieurs modes de réalisation pour réaliser un contact assurant la continuité électrique entre les deux parties I et II, et
- La figure 8, un rappel de schéma utilisé pour le calcul d'inverseur d'immitance.

La description concerne un filtre en guide d'ondes présentant une stabilité dans la largeur de bande lorsqu'on l'accorde en fréquence. Selon la dernière réalisation proposée, la largeur de bande passante est pratiquement insensible au changement d'accord en fréquence.

La figure 2 décrit une portion d'un filtre passe bande en guide d'ondes à section rectangulaire qui comporte par exemple les éléments suivants :
- trois cloisons conductrices longitudinales 101, 102, 103 formant trois côtés d'une partie fixe I du guide d'onde G,
- des cloisons conductrices solidaires de la partie I : 105₁, 105₂ et 105₄, 105₅ avec un ou plusieurs obstacles conducteurs associés à des ouvertures complémentaires Oi dans la section du guide formant des iris de type capacitif (réf. [1] et [7]), cloisons montées transversalement à la propagation de l'onde dans le guide de E vers S. Les cloisons 105₁ et 105₂ définissent la cavité (K₁) 106₁ de longueur L1 et les cloisons 105₄, 105₅ la cavité (K₂) 106₂ de longueur L2. La cloison 105₃ avec une ouverture définissant un iris de type capacitif comporte une ouverture « i » (figure 5), et forme, avec les deux longueurs de guide adjacentes L3 et L4, un inverseur d'immitance J entre les deux cavités 106₁ et 106₂,
- une paroi latérale 104 formant la face de II qui constitue le quatrième côté du guide et qui se trouve face à la cloison 102. La partie II s'encastre ou s'insère dans la partie I sur le petit coté « b » du guide, permettant de définir la valeur de la dimension du grand côté du guide "a", laissant passer au moyen de fentes 108i ayant des dimensions choisies pour recevoir les cloisons de la partie I qui forment les iris de type capacitifs, et fermant le guide sur le quatrième côté 104 du guide de dimension intérieure "b". La référence 107 correspond à la cloison mobile extérieure du guide d'onde G lorsque la première partie fixe I et la deuxième partie mobile II sont emboîtées l'une dans l'autre.

Les valeurs des paramètres « a », « b » et « d » sont choisies en fonction de la fréquence du filtre et des dimensions du guide qui sont fonctions de cette fréquence. Dans la pratique on a, par exemple, "a"∼ "b"/2 et "d" doit permettre la réalisation de l'ouverture.

Les deux parties conductrices I et II sont emboîtées comme décrit sur la figure 3. Le signal se propage entre les accès Entrée E et Sortie S du guide d'onde G en passant par les ouvertures Oi de hauteur « d » des iris capacitifs à travers les cavités Ki ainsi formées par les cloisons transverses et les parois du guide et à travers les ouvertures « i » des parois qui ont notamment pour fonction de réaliser une fonction d'inversion d'immitance.

La forme des ouvertures capacitives et la dimension "d" ou "i" de leur ouverture sous chaque cloison transverse (iris) est déterminée pour obtenir la réponse en fréquence et la sélectivité souhaitées pour le filtre (voir figure 4).

Le côté de la partie mobile II du guide d'onde, qui ferme toutes les cavités, est ajusté manuellement ou mécaniquement au moyen d'un seul réglage pour déplacer le filtre en fréquence dans la bande souhaitée. Le filtre est donc accordé dans toute la bande à couvrir au moyen de ce réglage unique de la dimension du côté "a". La cloison conductrice mobile II du guide peut être déplacée mécaniquement parallèlement à elle-même par un ou plusieurs moteurs rotatifs ou linéaires ou piezo électriques ou autres. Le déplacement mécanique peut être contrôlé par logiciel. Ces moyens de déplacement sont connus de l'Homme du métier et ne seront donc pas représentés pour des raisons de simplification.

### Fonctionnement du filtre accordable en guide d'onde selon l'invention

Dans un guide rectangulaire de grand côté "a" et de petit côté "b", la longueur d'onde guidée "λ_{g}" d'un signal à la fréquence f est égale à : ${λ}_{g} = 1 / {\left({f}^{2} / {c}^{2} - 1 / {\left(2 a\right)}^{2}\right)}^{∧} \frac{1}{2}$ où "a" est la dimension du grand côté du guide de section rectangulaire.

En faisant varier "a", il est possible d'avoir la même longueur d'onde guidée λ_{g} dans le filtre pour des fréquences différentes f₁ et f₂ avec des côtés respectivement "a₁" et "a₂" : ${λ}_{g} = 1 / {\left({f}_{1} {}^{2} / {c}^{2} - 1 / {\left(2 {a}_{1}\right)}^{2}\right)}^{∧} \frac{1}{2} = 1 / {\left({f}_{2} {}^{2} / {c}^{2} - 1 / {\left(2 {a}_{2}\right)}^{2}\right)}^{∧} \frac{1}{2}$

Dans les filtres à cavités, pour un guide rectangulaire, une cavité a une longueur L voisine de " λ_{g} "/2, et son coefficient Q de surtension en charge est fonction des ouvertures des iris en bout (couplages jB) (réf. [2]).

Les coefficients de surtension (Q) de chaque résonateur étant déterminés, on obtient l'architecture ou dessin du filtre par une association de résonateurs en série et parallèle.

Si deux fréquences différentes ont la même longueur d'onde guidée, "λ_{g}", dans le guide, comme les cavités gardent la même longueur L, et si les couplages entre cavités restent égaux, la réponse du filtre est semblable aux deux fréquences.

D'après les formules approchées données dans réf. [1], on voit que les couplages jB de type capacitif ne dépendent que de la hauteur de l'ouverture "d" et de la dimension du petit côté "b" qui ne varient pas quand "a" varie (voir figure 4). Par exemple, pour un iris à une seule ouverture rectangulaire de hauteur "d" dans un guide de petit côté "b", on a : $B / Yo ∼ 8 b/ \left({λ}_{g}\right) * LN \left(csc \left(π d / 2 b\right)\right)$

Avec B admittance de l'iris, Yo admittance de référence, LN pour Logarithme Népérien.

Cette propriété d'indépendance de la valeur de B par rapport à "a" reste valable pour tous les types d'iris capacitifs ([7] pages 218-221 ou 248-255 ou 404-406 selon leur forme et leur épaisseur).

Donc, un filtre en guide d'onde rectangulaire à cavités à couplage capacitif dont on fait varier le grand côté "a" au moyen d'une cloison mobile sur le petit côté "b" et pour des cavités à "λ_{g}" fixé, va :
- avoir sa fréquence centrale f qui varie,
- garder ses couplages et Q à peu près constants,
et de ce fait la bande passante du filtre va rester à peu près constante.

Les dimensions et la forme des iris capacitifs des cavités ayant des dimensions (ouverture "d") réalisables sont déterminées par exemple de la manière décrite ci-après. On obtient le « design » en fixant des valeurs de surtension Q des cavités Ki qui permettent d'avoir des ouvertures d'iris raisonnables et en couplant les cavités au moyen d'inverseurs d'immitance. Ces inverseurs d'immitance de valeur J doivent utiliser aussi des iris de type capacitif pour que leur valeur soit indépendante de "a" quand on déplace le petit côté du guide "b".

Un exemple d'inverseur d'immitance adapté à cette application est connu de l'Homme du métier et conforme au schéma de la figure 8 conformément à l'exemple page 63 de la référence [5].

Le dessin ou architecture du filtre accordable selon l'invention est obtenu par exemple en utilisant des méthodes connues de l'Homme du métier, comme il est explicité dans [5] page 59 ou dans [6] page 559. Par exemple, la structure d'un filtre d'ordre 4 est obtenue en plaçant les quatre cavités (Ki) entre les inverseurs d'immitance Ji :
J1 K1 J2 K2 J3 K3 J4 K4 J5 (voir une partie de ce filtre sur la figure 5 : L₁ et L₂ représentent les longueurs de la partie cavités K1 et K2, et J la partie inversion d'immitance)

Les iris capacitifs utilisés peuvent être minces ou épais. Les formules qui permettent de calculer leurs schémas équivalents respectifs sont connus de l'art antérieur, par exemple, [7] (pages 218-221 ou 248-255 ou 404-406 selon leur forme et leur épaisseur).

Les iris capacitifs peuvent comporter un ou plusieurs obstacles conducteurs transverses associés à une ou plusieurs ouvertures correspondantes, complémentaires dans la section du guide.

La figure 6a, non limitative, représente plusieurs réalisations possibles de ce type d'iris. Par exemple, l'obstacle conducteur 51 associé aux deux ouvertures complémentaires O1 dans la section du guide d'onde forme un tel iris. De même les obstacles conducteurs 52 et 53 associés à l'ouverture médiane O2 complémentaire dans la section du guide constituent un iris de ce type. Les deux obstacles conducteurs 55 et 56 associés aux trois ouvertures O3 complémentaires forment aussi un iris capacitif.

L'obstacle conducteur transverse 54 associé à son ouverture complémentaire O4 dans la section du guide est un iris capacitif semblable à celui représenté dans le guide de la figure 4.

Une analyse plus précise du coefficient de surtension d'une cavité montre qu'il est fonction de :
la susceptance jB de l'iris (jBₒ a la même valeur à la fréquence centrale fₒ de la cavité quelle que soit sa valeur dans la bande à couvrir quand "a" varie),
la longueur d'onde guidée " "λ_{go}", constante à la fréquence centrale fₒ de la cavité quand "a" varie,
la longueur de la cavité L, constante,
la longueur d'onde dans l'air à la fréquence transmise fₒ,

On a, en première approximation : $Q = {k f}_{o} {}^{2}$ avec k (Bₒ, λ_{go}, L) constant quand la fréquence centrale de la cavité varie.

Comme BW ', la largeur de bande du résonateur est égale à fₒ/Q, on obtient en première approximation : $BW ′ = k ′ / {f}_{o}$

On voit que pour un déplacement en fréquence de +/- 5% (par exemple +/- 300 MHz à 6 GHz), la largeur de bande du résonateur va varier de -/+ 5% du fait que fo varie (par exemple -/+ 1 MHz pour BW = 20MHz quand fₒ varie de +/-5%).

Selon un autre mode de réalisation et afin de compenser la variation de la largeur de bande BW du filtre en fonction de la fréquence centrale fₒ, une solution consiste à faire varier Bₒ en changeant l'ouverture « d » des iris capacitifs des cavités.

Une première façon consiste à rendre cet iris mobile parallèlement au petit côté du guide tout en maintenant le contact électrique avec les parties fixes et mobiles formant la cavité. Un réglage possible consiste à faire déplacer la cloison de l'iris parallèlement au petit côté « b » du guide d'onde pour faire varier l'ouverture « d » de façon identique aux bouts de chaque cavité et changer ainsi simultanément la valeur Q pour toutes les cavités. Le changement de « d » dans la pratique est faible, de l'ordre de quelques dixièmes de millimètres. Par contre, il ne faut pas changer les valeurs des ouvertures « i » des iris capacitifs utilisés en inverseur d'immitance J pour que ces inverseurs conservent la même valeur J.

La réponse en fréquence du filtre ainsi ajusté, et quel que soit le nombre de pôles du filtre est alors exactement la même dans toute la bande couverte et ne nécessite que deux réglages « a » et « d » en tout pour le filtre.

La variation de l'ouverture « d » de l'iris capacitif peut être obtenue quand le côté réglable étroit « b » du guide (cloison 107) se déplace avec le côté mobile II, par exemple, en utilisant l'une des 2 façons décrites ci-après :
- par une commande séparée motorisée ou non, et commune à toutes les cavités,
- en poussant les iris des cavités vers le haut pour augmenter la valeur de « d » quand on diminue la valeur « a » du grand côté par un dispositif en poussoir compensé dans le sens inverse par exemple par un ressort.

Selon un autre exemple de réalisation, représenté à la figure 6b, il est possible d'augmenter la valeur apparente « d » des iris capacitifs utilisés pour les cavités résonnantes quand "a" diminue.

Pour obtenir ce résultat, l'ouverture « d » a une valeur légèrement variable le long de la dimension x du grand côté « a ». Quand le petit côté du guide associé à la partie conductrice mobile II se déplace en augmentant la valeur de « a », l'ouverture apparente de l'iris « d(x) » décroit ce qui permet de faire varier légèrement le coefficient de surtension Q pour compenser la variation de la largeur de bande du filtre BW quand fₒ varie.

Une forme approchée de l'ouverture est par exemple obtenue à partir du calcul de « d(x) » aux deux points extrêmes en fréquence de la bande à couvrir par fₒ. Cette forme de l'iris représentée à la figure 6b est alors un trapèze rectangle dont la grande base 20 se trouve sur la paroi « b » de la partie fixe I du guide, le côté le plus petit 21 étant du côté de l'ouverture recevant la partie mobile II.

En augmentant le nombre points de calcul dans la bande de fréquence couverte par le filtre lorsque l'on fait varier sa fréquence centrale f₀ en gardant sa bande passante BW constante ou sensiblement constante, on obtient une forme plus précise pour l'ouverture « d(x) » en fonction de l'abscisse x le long du grand côté « a ».

### Réponses parasites

On supprime les réponses parasites du filtre, proches de la fréquence de coupure du guide qui est fonction de "a", en mettant, par exemple, en série avec le filtre accordable une longueur convenable de guide sous la coupure à ces fréquences.

### Contacts glissants

Le filtre accordable selon l'invention peut utiliser au moins trois types de contacts C glissants pour assurer la continuité électrique le long du petit côté mobile du guide.

La première possibilité est d'employer une pièce métallique 30 à ressort en alliage de cuivre fixée sur la cloison mobile et fournissante une action de ressort pour maintenir la position relative de la cloison mobile et des parois conductrices, (voir figure 7a).

La seconde utilise un contact glissant (voir figure 7b). La cloison mobile a une ou plusieurs rainures le long de la cloison mobile dans lesquelles des joints conducteurs 32 en élastomère chargé permettent de maintenir le contact ohmique.

La troisième solution est d'assurer le contact selon la technique des pièges utilisée pour assurer une bonne continuité électrique à la jonction entre guides (voir réf. [3]). Elle consiste à ramener au moyen d'un piège (33) un court circuit aux points de contact glissants ("C") pour une longueur d'onde guidée choisie (voir figure 7c). Le piège est constitué par la découpe complète schématisée par des hachures. Cette solution semble intéressante compte tenu du fait que "λ_{g}" est constante dans le guide quand "a" varie, pour toute fréquence centrale fₒ du filtre.

Donc, un filtre en guide d'onde rectangulaire à cavités à couplage capacitif dont on fait varier le grand côté "a" au moyen d'une cloison mobile sur le petit côté "b" (et pour des cavités à "λ_{g}" fixé), va :
- avoir sa fréquence centrale f qui varie
- garder ses couplages et Q à peu près constants, et
- donc la bande passante du filtre va rester à peu près constante.

Ce qui n'est pas le cas pour les filtres utilisant des iris ou septum inductifs pour lesquels les admittances équivalentes en bout de cavités jB dépendent directement de la grande largeur du guide « a » et varient considérablement quand « a » varie.

### Références

[1] "Design of tunable resonant cavities with constant bandwidth" L.D.Smullin Technical Report n°106 RLE/MIT 1949.
[2] "Maximally flat filters in waveguide", W.W.Mumford, BSTJ octobre 1948, p 684-713.
[3] "Circuits pour ondes ultracourtes" E.Roubine ESE 1966.
[4] US 5 808 528.
[5] "Microstrip filters for RF /Microwave Applications" Jia-Sheng Hong and M.J.Lancaster, John Wiley 2001.
[6] "Handbook of Filter Synthesis" Anatol I Zverev, Wiley-Interscience.
[7] "Waveguide Handbook" N Marcuvitz, Radiation Laboratory series n° 10, McGraw-Hill, 1951.

## Revendications

1. Filtre micro-ondes passe bande accordable en fréquence comportant en combinaison au moins les éléments suivants :
Un guide d'onde (G) de section rectangulaire comprenant une première partie conductrice fixe (I) et une deuxième partie conductrice mobile (II),
Ladite première partie fixe (I) comprenant trois cloisons conductrices longitudinales (101), (102), (103) formant trois côtés du guide d'onde G, la section du guide d'onde ayant un grand côté (a) défini par la position de la partie mobile (II) lorsqu'elle est insérée dans la partie (I) et un petit côté (b),
Ladite première partie (I) comprenant plusieurs premières cloisons conductrices (105₁, 105₂ et 105₄, 105₅) constituées d'un ou plusieurs obstacles conducteurs qui associés à des ouvertures complémentaires (Oᵢ) dans la section du guide d'onde forment des iris de type capacitif, lesdites premières cloisons étant montées transversalement à la propagation de l'onde dans le guide et définissant plusieurs cavités (Kᵢ) (106₁, 106₂) dans le sens longitudinal du guide et solidaires de la première partie (I) et plusieurs secondes cloisons conductrices (105₃) avec une ou plusieurs ouvertures (i) définissant des iris de type capacitif et qui forment, en association avec deux longueurs de guide adjacentes (L3, L4) à une seconde cloison conductrice (105₃) des inverseurs d'immitance (Ji), lesdites premières cloisons (105₁, 105₂ et 105₄,105₅) formant une succession de cavités (Ki) résonnantes couplées entre elles par les inverseurs d'immitance (Ji),
Ladite deuxième partie conductrice mobile (II) comprenant une paroi (104), parallèle au petit coté (b) du guide, formant la quatrième face du guide d'onde (G), ladite paroi (104) définissant la valeur de dimension (a) du grand côté du guide, et ainsi la fréquence centrale du filtre, la partie mobile II comprenant plusieurs fentes (108i) recevant les cloisons de la partie (I) qui forment les iris de type capacitifs, les cavités Ki étant ainsi formées lorsque la partie (I) et la partie (II) sont emboîtées,
Des moyens (30, 32, 33) permettant d'assurer le contact électrique entre la première partie conductrice fixe (I) et la deuxième partie conductrice mobile (II).

2. Filtre accordable selon la revendication 1 **caractérisé en ce que** les iris de type capacitif (105₁, 105₂ et 105₄, 105₅) utilisés pour former les cavités (Ki) ont une ouverture de dimension "d(x)" selon la dimension du petit côté (b) variable en fonction de l'abscisse x selon le grand côté "a" qui permet de maintenir la bande passante du filtre constante quand "a" varie.

3. Filtre accordable selon la revendication 2 **caractérisé en ce que** l'ouverture de dimension "d(x)" selon la dimension du petit côté (b) variable en fonction de l'abscisse x le long du grand côté "a" soit une fonction linéaire pour donner à cette ouverture une forme de trapèze.

4. Filtre accordable selon la revendication 1 **caractérisé en ce qu'**il comporte une pièce métallique (30) fixée sur la cloison mobile et fournissant une action de ressort pour maintenir la position relative de la cloison mobile et des parois conductrices.

5. Filtre accordable selon la revendication 1 **caractérisé en ce que** ladite cloison mobile a une ou plusieurs rainures le long de la cloison mobile dans lesquelles des joints conducteurs (32) en élastomère chargé permettent de maintenir le contact ohmique.

6. Filtre accordable selon la revendication 1 **caractérisé en ce qu'**il comporte pour assurer la continuité électrique entre la partie fixe (I) et la partie mobile (II) le long du petit côté (b) mobile du guide un piège (33) ramenant un court circuit aux points de contact glissants (C) pour une longueur d'onde guidée choisie.

7. Filtre accordable selon la revendication 1 **caractérisé en ce qu'**il comporte des moyens de déplacement des cloisons des iris capacitifs des cavités parallèlement au petit côté (b) du guide d'onde pour faire varier l'ouverture (d) de façon identique aux bouts de chaque cavité et changer ainsi simultanément la valeur du coefficient de surtension (Q) pour toutes les cavités (Ki).

8. Filtre accordable selon la revendication 1 **caractérisé en ce qu'**il comporte des moyens adaptés à faire varier l'ouverture (d) des iris capacitifs des cavités quand le côté réglable étroit (b) du guide se déplace avec le côté mobile (II), lesdits moyens étant une commande séparée motorisée ou non, et commune à toutes les cavités.

9. Filtre accordable selon la revendication 1 **caractérisé en ce qu'**il comporte des moyens adaptés à faire varier l'ouverture (d) des iris capacitifs des cavités quand le côté réglable étroit (b) du guide se déplace avec le côté mobile (II) lesdits moyens étant un dispositif en poussoir compensé dans le sens inverse adapté à pousser les iris des cavités vers le haut parallèlement au petit côté (b) du guide pour augmenter la valeur de l'ouverture (d) quand on diminue la valeur (a) du grand côté.

10. Filtre accordable selon la revendication 1 **caractérisé en ce que** la cloison mobile (107) associée au côté mobile (II) du guide est déplacée mécaniquement parallèlement à elle-même par un ou plusieurs moteurs rotatifs ou linéaires ou piezo électriques.

## Patentansprüche

1. Frequenzverstellbares Mikrowellen-Bandpassfilter, das in Kombination wenigstens die folgenden Elemente umfasst:
einen Wellenleiter (G) mit rechteckigem Querschnitt, der einen ersten festen leitenden Teil (I) und einen zweiten beweglichen leitenden Teil (II) umfasst,
wobei der erste feste Teil (I) drei longitudinale leitende Trennwände (101), (102), (103) umfasst, die drei Seiten des Wellenleiters G bilden, wobei der Querschnitt des Wellenleiters eine große Seite (a), definiert durch die Position des beweglichen Teils (II), wenn er in den Teil (I) eingefügt ist, und eine kleine Seite (b) hat,
wobei der erste Teil (I) Folgendes umfasst: mehrere erste leitende Trennwände (105₁, 105₂ und 105₄, 105₅), die von einem oder mehreren leitenden Hindernissen gebildet werden, die mit komplementären Öffnungen (Oᵢ) im Querschnitt des Wellenleiters assoziiert sind, die Blenden des kapazitiven Typs bilden, wobei die ersten Trennwände transversal zur Ausbreitung der Welle in dem Leiter montiert sind und mehrere Hohlräume (Kᵢ) (106₁, 106₂) in der longitudinalen Richtung des Leiters und einstückig mit dem ersten Teil (I) definieren, und mehrere zweite leitende Trennwände (105₃) mit einer oder mehreren Öffnungen (i), die Blenden des kapazitiven Typs definieren und die in Assoziation mit zwei benachbarten Leiterlängen (L3, L4) mit einer zweiten leitenden Trennwand (105₃) Immitanzinverter (Ji) bilden, wobei die ersten Trennwände (105₁, 105₂ und 105₄, 105₅) eine Folge von resonanten Hohlräumen (Ki) bilden, die durch Immitanzinverter (Ji) miteinander gekoppelt sind,
wobei der zweite bewegliche leitende Teil (II) eine Wand (104) umfasst, parallel zur kleinen Seite (b) des Leiters, die die vierte Fläche des Wellenleiters (G) bildet, wobei die Wand (104) den Abmessungswert (a) der großen Seite des Leiters und somit die Mittenfrequenz des Filters definiert, wobei der bewegliche Teil (II) mehrere Schlitze (108i) aufweist, die die Trennwände des Teils (I) aufnehmen, die die Blenden des kapazitiven Typs bilden, wobei die Hohlräume Ki somit beim Zusammenfügen des Teils (I) und des Teils (II) gebildet werden,
Mittel (30, 32, 33), die es zulassen, den elektrischen Kontakt zwischen dem ersten festen leitenden Teil (I) und dem zweiten beweglichen leitenden Teil (II) zu gewährleisten.

2. Verstellbares Filter nach Anspruch 1, **dadurch gekennzeichnet, dass** die zum Bilden der Hohlräume (Ki) benutzten Blenden des kapazitiven Typs (105₁, 105₂ und 105₄, 105₅) eine Öffnung der Abmessung "d(x)" gemäß der Abmessung der variablen kleinen Seite (b) in Abhängigkeit von der Abszisse x gemäß der großen Seite "a" haben, so dass das Passband des Filters konstant gehalten werden kann, wenn "a" variiert.

3. Verstellbares Filter nach Anspruch 2, **dadurch gekennzeichnet, dass** die Öffnung mit der Abmessung "d(x)" gemäß der Abmessung der variablen kleinen Seite (b) in Abhängigkeit von der Abszisse x entlang der größen Seite "a" eine lineare Funktion ist, um dieser Öffnung eine Trapezform zu geben.

4. Verstellbares Filter nach Anspruch 1, **dadurch gekennzeichnet, dass** es ein metallisches Stück (30) umfasst, das an der beweglichen Trennwand fixiert ist und eine Federwirkung liefert, um die relative Position der beweglichen Trennwand und der leitenden Wände zu halten.

5. Verstellbares Filter nach Anspruch 1, **dadurch gekennzeichnet, dass** die bewegliche Trennwand eine oder mehrere Rillen entlang der beweglichen Trennwand hat, in denen leitende Dichtungen (32) aus geladenem Elastomer den ohmschen Kontakt halten können.

6. Verstellbares Filter nach Anspruch 1, **dadurch gekennzeichnet, dass** es zum Gewährleisten der elektrischen Kontinuität zwischen dem festen Teil (I) und dem beweglichen Teil (II) entlang der beweglichen kleinen Seite (b) des Leiters eine Falle (33) umfasst, die einen Kurzschluss an den Gleitkontaktpunkten (C) für eine gewählte geführte Wellenlänge bewirkt.

7. Verstellbares Filter nach Anspruch 1, **dadurch gekennzeichnet, dass** es Mittel zum Verschieben der Trennwände der kapazitiven Blenden der Hohlräume parallel zu der kleinen Seite (b) des Wellenleiters umfasst, um die Öffnung (d) auf identische Weise an den Enden jedes Hohlraums zu variieren und somit gleichzeitig den Wert des Überspannungskoeffizienten Q für alle Hohlräume (Ki) zu ändern.

8. Verstellbares Filter nach Anspruch 1, **dadurch gekennzeichnet, dass** es Mittel umfasst, ausgelegt zum Variieren der Öffnung (d) der kapazitiven Blenden der Hohlräume, wenn sich die schmale regelbare Seite (b) des Leiters mit der beweglichen Seite (II) bewegt, wobei die Mittel ein getrennter motorisierter oder unmotorisierter Antrieb und allen Hohlräumen gemeinsam sind.

9. Verstellbares Filter nach Anspruch 1, **dadurch gekennzeichnet, dass** es Mittel umfasst, die angepasst sind, um die Öffnung (d) der kapazitiven Blenden der Hohlräume zu variieren, wenn sich die schmale regelbare Seite (b) des Leiters mit der beweglichen Seite (II) bewegt, wobei die Mittel eine Schubvorrichtung sind, kompensiert in Umkehrrichtung, ausgelegt zum Schieben der Blenden von den Hohlräumen nach oben parallel zur kleinen Seite (b) des Leiters, um den Wert der Öffnung (d) zu erhöhen, wenn der Wert (a) der großen Seite verringert wird.

10. Verstellbares Filter nach Anspruch 1, **dadurch gekennzeichnet, dass** die mit der beweglichen Seite (II) des Leiters assoziierte bewegliche Trennwand (107) mechanisch parallel zu sich selbst durch einen oder mehrere Dreh- oder Linear- oder piezoelektrische Motoren bewegt wird.

## Claims

1. Frequency-tunable microwave bandpass filter comprising in combination at least the following elements:
a waveguide (G) of rectangular section comprising a first fixed conductive portion (I) and a second moving conductive portion (II),
said first fixed portion (I) comprising three longitudinal conductive partitions (101), (102), (103) forming three sides of the waveguide G, the section of the waveguide having a large side (a) defined by the position of the moving portion (II) when it is inserted into the portion (I) and a small side (b),
said first portion (I) comprising a number of first conductive partitions (105₁, 105₂ and 105₄, 105₅) constituted of one or more conductive obstacles which associated with complementary openings (Oᵢ) in the section of the waveguide form the irises of capacitive type, said first partitions being mounted transversely to the propagation of the wave in the guide and defining a number of cavities (Kᵢ) (106₁, 106₂) in the longitudinal direction of the guide and integral to the first portion (I) and a number of second conductive partitions (105₃) with one or more openings (i) defining the irises of capacitive type and which form, in association with two guide lengths (L3, L4) adjacent a second conductive partition (105₃) immitance inverters (Ji), said first partitions (105₁, 105₂ and 105₄, 105₅) forming a succession of resonant cavities (Ki) coupled together by the immitance inverters (Ji),
said second moving conductive portion (II) comprising a wall (104), parallel to the small side (b) of the guide, forming the fourth face of the waveguide (G), said wall (104) defining the value of dimension (a) of the large side of the guide, and thus the centre frequency of the filter, the moving portion (II) comprising a number of slots (108i) receiving the partitions of the portion (I) which form the irises of capacitive type, the cavities Ki thus being formed when the portion (I) and the portion (II) are fitted together,
means (30, 32, 33) for ensuring electrical contact between the first fixed conductive portion (I) and the second moving conductive portion (II).

2. Tunable filter according to claim 1 **characterised in that** the irises of capacitive type (105₁, 105₂ and 105₄, 105₅) used to form the cavities (Ki) have an opening of dimension "d(x)" according to the dimension of the small side (b) variable as a function of abscissa x according to the large side "a" which allows for keeping the bandwidth of the filter constant when "a" varies.

3. Tunable filter according to claim 2 **characterised in that** the opening of dimension "d(x)" according to the dimension of the small side (b) variable as a function of the abscissa x along the large side "a" is a linear function for giving this opening a trapezoidal form.

4. Tunable filter according to claim 1 **characterised in that** it comprises a metallic piece (30) fixed on the moving partition and providing a spring action for maintaining the relative position of the moving partition and the conductive walls.

5. Tunable filter according to claim 1 **characterised in that** said moving partition has one or more grooves along the moving partition in which conductive seals (32) of charged elastomer allow for maintaining ohmic contact.

6. Tunable filter according to claim 1 **characterised in that** it comprises for assuring electrical continuity between the fixed portion (I) and the moving portion (II) along the moving small side (b) of the guide a trap (33) bringing a short circuit to the sliding contact points (C) for a chosen guided wavelength.

7. Tunable filter according to claim 1 **characterised in that** it comprises means for displacing the partitions of the capacitive irises of the cavities parallel to the small side (b) of the waveguide for varying the opening (d) identically at the ends of each cavity and thus simultaneously changing the value of the overvoltage coefficient (Q) for all of the cavities (Ki).

8. Tunable filter according to claim 1 **characterised in that** it comprises means adapted to vary the opening (d) of the capacitive irises of the cavities when the narrow adjustable side (b) of the guide is displaced with the moving side (II), said means being a separate motorised or not control, and common to all of the cavities.

9. Tunable filter according to claim 1 **characterised in that** it comprises means adapted to vary the opening (d) of the capacitive irises of the cavities when the narrow adjustable side (b) of the guide is displaced with the moving side (II), said means being a thrust device compensated in the reverse direction adapted to push the irises of the cavities upward parallel to the small side (b) of the guide to increase the value of the opening (d) when the value (a) of the large side is reduced.

10. Tunable filter according to claim 1 **characterised in that** the moving partition (107) associated with the moving side (II) of the guide is displaced mechanically parallel to itself by one or more rotary or linear or piezoelectric motors.
